# EUROPÄISCHE PATENTSCHRIFT

(11) **EP 1 025 996 B1**
(45) Veröffentlichungstag und Bekanntmachung des Hinweises auf die Patenterteilung: **28.11.2001**
(21) Anmeldenummer: 99102033.0
(22) Anmeldetag: 01.02.1999
(51) Int. Cl.: B41F 27/10, B41N 1/22, B41F 13/10

(54) **Druckplattenzylinder**
Plate cylinder
Cylindre porte-plaque

(43) Veröffentlichungstag der Anmeldung: 09.08.2000
(73) Patentinhaber: FISCHER & KRECKE GMBH & CO., 33609 Bielefeld (DE)
(72) Erfinder: Terstegen, Manfred, 33613 Bielefeld (DE); Kolbe, Wilfried, Dr., 21483 Gülzow (DE); Schirrich, Klaus, 33729 Bielefeld (DE); Steinmeier, Bodo, 33739 Bielefeld (DE)
(74) Vertreter: TER MEER STEINMEISTER & PARTNER GbR

(56) Entgegenhaltungen:
- EP-A- 0 076 777
- EP-A- 0 225 509
- EP-A- 0 732 201
- EP-A- 0 769 373
- DE-A- 3 525 045
- DE-U- 8 532 300
- FR-A- 785 978
- US-A- 3 378 902
- PATENT ABSTRACTS OF JAPAN vol. 97, no. 5, 30. Mai 1997 & JP 09 001914 A (TOHOKU RICOH CO LTD), 7. Januar 1997
- PATENT ABSTRACTS OF JAPAN vol. 96, no. 2, 29. Februar 1996 & JP 07 256867 A (HAMADA INSATSU KIKAI KK), 9. Oktober 1995

## Beschreibung

Die Beschreibung betrifft einen Druckplattenzylinder mit einem Zylinderkern aus Metall, auf dem eine kohlefaserhaltige Hülse angeordnet ist.

Bei einer Druckmaschine ist die Drucklänge durch den effektiven Durchmesser des die Klischees tragenden Druckplattenzylinders bestimmt. Damit nicht für jede gewünschte Drucklänge ein spezieller Zylinder mit den jeweils zugehörigen Lagerkonstruktionen benötigt wird, ist es bekannt, auf die Umfangsfläche des Zylinderkerns eine als Sleeve bezeichnete auswechselbare Hülse aufzuschieben, die dann den effektiven Durchmesser und damit die Drucklänge bestimmt.

In EP-A-0 732 201 wird ein Druckplattenzylinder dieser Art beschrieben, bei dem das Sleeve einen mehrschichtigen Aufbau aufweist. Zwei Schichten aus einem durch Kohlefasern verstärkten Verbundmaterial bilden einen Zwischenraum, der mit Kunststoff ausgeschäumt ist. Die Innenfläche des Sleeves liegt satt an der Umfangsfläche des aus Stahl bestehenden Zylinderkerns an, damit die beim Druckvorgang auftretenden relativ hohen Radialkräfte durch die verhältnismäßig weiche Schaumstoffschicht des Sleeves hindurch auf den starren Zylinderkern übertragen werden können.

Ein Nachteil dieser Konstruktion besteht darin, daß mit Hilfe des Sleeves nur eine begrenzte Vergrößerung der Drucklänge erreicht ist, weil bei größeren Drucklängen die Schichtdicke des Sleeves so groß würde, daß die nötige Verformungssteifheit und Maßhaltigkeit der Außenfläche des Sleeves nicht mehr gewährleistet werden könnte. Ein weiterer Nachteil besteht darin, daß das Auswechseln des Sleeves relativ arbeitsaufwendig ist, da das Sleeve mit ganzer Fläche auf dem Zylinderkern aufliegt und somit beim Aufschieben oder Abziehen hohe Reibungskräfte zu überwinden sind. Zur Verringerung dieser Reibungskräfte ist es bekannt, Druckluft in das Innere des Zylinderkerns einzuleiten, die über radiale Durchbrüche in den Zwischenraum zwischen Zylinderkern und Sleeve eintritt.

In EP-A-0 769 373 wird ein Druckplattenzylinder beschrieben, bei dem die Hülse, die die Drucklänge bestimmt, an beiden axialen Enden Achsstummel mit kleinerem Durchmesser aufweist und direkt im Maschinengestell gelagert ist. Eine sich durch die Hülse erstreckende Welle aus Stahl, die von der Hülse mit Abstand umgeben wird, dient lediglich dazu, die Hülse bei einem Hülsenwechsel aus den Lagern auszuheben und so zu halten, daß sie axial von der Welle abgezogen werden kann.

Aus JP-A-9001914 ist ein Papier-Aufspannzylinder bekannt, der durch eine Hülse aus faserverstärktem Kunststoff und zwei Scheiben gebildet wird, die die Hülse an den Enden abschließen und von einer Achse durchsetzt werden. Die Hülse ist aus einer Kunsstoffplatte hergestellt, die erwärmt, um einen Formkern gelegt und dann zu einem Rohr geschlossen wird.

Aufgabe der Erfindung ist es, einen Druckplattenzylinder zu schaffen, bei dem die Drucklänge durch Auswechseln der Hülse in einem weiten Bereich variiert werden kann, ohne daß die Druckqualität beeinträchtigt wird.

Diese Aufgabe wird erfindungsgemäß bei einem Druckplattenzylinder der Eingangs genannten Art dadurch gelöst, daß die Hülse selbsttragend und durch im Bereich beider Enden angeordnete Scheiben auf Abstand zur Umfangsfläche des Zylinderkerns gehalten ist und daß das kohlefaserhaltige Material der Hülse ein Kohlefaser-Verbundmaterial mit einem gewickelten Gerüst aus Kohlefasern ist.

Der Begriff "selbsttragend" bedeutet in diesem Zusammenhang, daß die Hülse eine so hohe Eigensteifheit aufweist, daß sie, obwohl sie nur an den Enden durch die Scheiben am Zylinderkern abgestützt ist, den beim Drucken auftretenden Radialkräften standhalten kann, so daß die in der Hülse auftretenden Verformungen innerhalb der zulässigen Toleranzgrenzen bleiben. Es hat sich gezeigt, daß diese Eigenschaft der Hülse durch die Verwendung eines durch Kohlefasern verstärkten Materials erreicht werden kann, bei dem die Kohlefasern ein gewickeltes Gerüst bilden. Aufgrund des relativ geringen spezifischen Gewichts eines solchen Materials bleibt dabei das Gesamtgewicht und das Trägheitsmoment der Hülse relativ niedrig, was sich günstig auf die Laufruhe der Druckmaschine und auf die Handhabbarkeit der Hülse bzw. des gesamten Druckplattenzylinders auswirkt. Da die Hülse auf Abstand zur Umfangsfläche des Zylinderkerns gehalten wird, wird der effektive Durchmesser der Hülse nicht wie bei herkömmlichen Sleeves allein durch die Schichtdicke der Sleeves bestimmt, sondern er wird maßgeblich durch das Abstandsmaß zwischen Hülse und Zylinderkern bestimmt. Dies erlaubt die Verwendung von Hülsen mit relativ großen Durchmessern, so daß entsprechend große Drucklängen erreicht werden können.

Ein weiterer Vorteil der Erfindung besteht darin, daß sich die Hülse wesentlich leichter vom Zylinderkern abziehen läßt, da sie nur durch die an den Enden angeordneten Scheiben auf dem Zylinderkern abgestützt ist, so daß nur relativ geringe Reibungskräfte auftreten.

Die beiden Scheiben können aus einem von dem Material der Hülse verschiedenen Material, beispielsweise aus Stahl oder Aluminium hergestellt sein. Sie können jedoch wahlweise auch aus demselben Material wie die Hülse bestehen oder sogar in einem Stück mit der Hülse ausgebildet sein. Ebenso ist es möglich, an diesen Scheiben Lagerzapfen auszubilden, mit denen die Hülse direkt im Maschinengestell gelagert wird.

Vorteilhafte Ausgestaltungen der Erfindung ergeben sich aus den Unteransprüchen.

Bei einem nicht erfindungsgemäßen Ausführungsbeispiel handelt es sich bei dem Zylinderkern um einen auch ohne die Hülse einsetzbaren Druckplattenzylinder. In diesem Fall kann der Druckplattenzylinder auf eine minimale Drucklänge eingestellt werden, indem einfach die Hülse fortgelassen wird. Die Klischees können dann auf einem herkömmlichen Sleeve angeordnet sein, das auf den Druckplattenzylinder aufgeschoben wird, sie können jedoch wahlweise auch direkt auf die Umfangsfläche des Zylinderkerns aufspannbar sein.

Weiterhin ist es möglich, die erreichbare Drucklänge dadurch noch weiter zu vergrößern, daß auf den Außenumfang der Hülse wiederum ein herkömmliches Sleeve aufgeschoben wird.

Bevorzugt weist der Zylinderkern in an sich bekannter Weise eine Druckluftleitung auf, von der radiale Durchbrüche zur Umfangsfläche führen. Bei der nicht erfindungsgemäßen Verwendung des Zylinderkerns ohne Hülse wird so das Aufschieben oder Abziehen eines herkömmlichen Sleeves erleichtert. Bei Verwendung mit Hülse besteht in diesem Fall die Möglichkeit, in dem Zwischenraum zwischen dem Zylinderkern und der Hülse einen Überdruck zu erzeugen. Durch radiale Durchbrüche in der Hülse kann dann auch das Aufschieben eines herkömmlichen Sleeves auf den Außenumfang der Hülse erleichtert werden. Im Bedarfsfall kann das Druckluftsystem auch dazu benutzt werden, die Hülse von innen vorzuspannen, um die Balligkeit der Hülse zu beeinflussen.

Im folgenden werden Ausführungsbeispiele der Erfindung anhand der Zeichnung näher erläutert.

Es zeigen:
- Fig. 1: einen Längsschnitt durch einen erfindungsgemäßen Druckplattenzylinder; und
- Fig. 2: einen Druckplattenzylinder gemäß einem abgewandelten Ausführungsbeispiel.

Der in Fig. 1 gezeigte Druckplattenzylinder weist einen Zylinderkern 10 auf, der vorzugsweise durch einen herkömmlichen Druckplattenzylinder aus Stahl gebildet wird und an beiden Enden mit Achsstummeln 12 versehen ist, die eine Lagerung in einem nicht gezeigten Maschinengestell ermöglichen. Weiterhin weist der Zylinderkern 10, wie es an sich bei Druckplattenzylindern bekannt ist, eine Axialbohrung 14 auf, über die Druckluft zugeführt werden kann, die dann über radiale Durchbrüche 16 zur Umfangsfläche 18 des Zylinderkerns austreten kann.

Der Zylinderkern 10 ist mit Abstand von einer zylindrischen Hülse 20 umgeben, die durch einen rohrförmigen Körper aus Kohlefaser-Verbundmaterial gebildet wird. Solche Rohrkörper aus Kohlefaser-Verbundmaterial werden bisher beispielsweise als Bahnführungswalzen in Druckmaschinen oder gegebenenfalls auch als Druckplattenzylinder für kleinere Drucklängen eingesetzt. Typischerweise haben diese Rohrkörper ein Gerüst aus diagonal gewickelten Kohlefasern, die in eine Matrix aus Kunststoff eingebettet sind.

Die Hülse 20 ist an beiden Enden durch flache Scheiben 22 aus Stahl oder Aluminium abgeschlossen und stützt sich nur über diese Scheiben auf den Zylinderkern 10 ab. Die Scheiben 22 sind drehfest mit dem Zylinderkern 10 verbunden, wie in der Zeichnung durch Keile 24 symbolisiert wird. Entsprechend ist auch die Hülse 20 drehfest mit den Scheiben 22 verbunden, so daß der Zylinderkern 10 und die Hülse 20 zusammen einen starren, biege- und torsionssteifen Druckplattenzylinder bilden. Nicht gezeigte Klischees können auf die äußere Umfangsfläche der Hülse 20 aufgespannt werden. Wahlweise kann auf die Hülse 20 jedoch auch ein konventionelles Sleeve aufgeschoben werden, das dann seinerseits die Klischees trägt. Zum leichteren Auswechseln eines solchen Sleeves weist auch die Hülse 20 Durchbrüche 26 auf, mit denen die aus den Durchbrüchen 16 des Zylinderkerns austretende Druckluft zur Umfangsfläche der Hülse weitergeleitet werden kann.

Die Abmessungen des Druckplattenzylinders können in einem weiten Bereich variieren. Durch Auswechseln der Hülse 20 einschließlich der zugehörigen Scheiben 22 läßt sich insbesondere der Außendurchmesser des Druckplattenzylinders in einem weiten Bereich ändern. Aufgrund der verhältnismäßig geringen Wanddicke der Hülse 20 und des geringen spezifischen Gewichts dieser Hülse nimmt auch bei großen Außendurchmessern das Gesamtgewicht und das Trägheitsmoment des Druckplattenzylinders nicht nennenswert zu.

In einem typischen Ausführungsbeispiel beträgt die Arbeitsbreite des Druckplattenzylinders etwa 800 bis 2000 mm, der Durchmesser des Zylinderkerns 10 beträgt etwa 100 mm, entsprechend einer nicht erfindungsgemäßen minimalen Drucklänge in der Größenordnung von etwas über 300 mm, und der Außendurchmesser der Hülse 20 beträgt beispielsweise bis zu 400 mm. Die Wanddicke der Hülse 20 liegt in der Größenordnung von etwa 15 bis 20 mm. Aufgrund des kohlefaserverstärkten Materials ist diese Wanddicke ausreichend, die erforderliche Eigensteifheit der Hülse 20 zu gewährleisten. Die beim Drucken auf die Außenfläche der Hülse einwirkenden Radialkräfte werden in die beiden Scheiben 22 eingeleitet, ohne daß sich die Hülse 20 dabei nennenswert verformt. Da die Krafteinleitung in den Zylinderkern 10 in der Nähe der Achsstummel 12 erfolgt, wird auch eine Durchbiegung des Zylinderkerns 10 weitgehend vermieden. Darüber hinaus wird die Biegesteifheit des Druckplattenzylinders insgesamt durch den schalenförmigen Aufbau erhöht.

Während in Fig. 1 die Scheiben 22 bündig mit den Enden der Hülse 20 abschließen, zeigt Fig. 2 ein Ausführungsbeispiel, bei dem die Scheiben 22 gegenüber der Hülse etwas nach innen eingerückt sind. Durch eine solche eingerückte Anordnung der Scheiben 22 wird eine bessere Verteilung der Abstützkräfte auf der Länge der Hülse 20 und damit eine wesentliche Verringerung der beim Drucken auf die Hülse 20 wirkenden Biegemomente erreicht. Zwar sind in diesem Fall die auf den Zylinderkern 10 wirkenden Biegemomente etwas erhöht, doch heben sich diese Effekte nicht gegenseitig auf, sondern im Endergebnis wird eine höhere Biegesteifheit des Druckplattenzylinders erreicht.

## Patentansprüche

1. Druckplattenzylinder mit einem Zylinderkern (10), auf dem eine kohlefaserhaltige Hülse (20) angeordnet ist, **dadurch gekennzeichnet, daß** die Hülse (20) selbsttragend und durch im Bereich beider Enden angeordnete Scheiben (22) auf Abstand zur Umfangsfläche (18) des Zylinderkerns (10) gehalten ist und daß das kohlefaserhaltige Material der Hülse (20) ein Kohlefaser-Verbundmaterial mit einem gewickelten Gerüst aus Kohlefasern ist.

2. Druckplattenzylinder nach Anspruch 1, **dadurch gekennzeichnet, daß** die Hülse (20) einschließlich der zugehörigen Scheiben (22) lösbar auf dem Zylinderkern (10) angeordnet ist.

3. Druckplattenzylinder nach Anspruch 1 oder 2, **dadurch gekennzeichnet, daß** der Zylinderkern (10) einen axialen Kanal (14) zur Zufuhr von Druckluft aufweist, der über radiale Durchbrüche (16) mit der Umfangsfläche des Zylinderkerns verbunden ist, und daß auch die Hülse (20) radiale Durchbrüche (26) aufweist.

4. Druckplattenzylinder nach einem der vorstehenden Ansprüche, **dadurch gekennzeichnet, daß** die Scheiben (22) gegenüber den axialen Enden der Hülse (20) nach innen eingerückt sind.

## Claims

1. Impression plate cylinder having a cylinder core (10), on which is arranged a carbon-fibre-containing sleeve (20), **characterised in that** the sleeve (20) is held in a selfsupporting manner and with spacing from the peripheral face (18) of the cylinder core (10) by means of discs (22) which are arranged in the region of both ends, and **in that** the carbon-fibre-containing material of the sleeve (20) is a carbon-fibre composite material having a wound frame of carbon fibres.

2. Impression plate cylinder according to claim 1, **characterised in that** the sleeve (20), including the associated discs (22), is arranged releasably on the cylinder core (10).

3. Impression plate cylinder according to claim 1 or claim 2, **characterised in that** the cylinder core (10) has an axial duct (14) for the supply of compressed air, which axial duct (14) is connected to the peripheral face of the cylinder core by means of radial openings (16), and **in that** the sleeve (20) similarly has radial openings (26).

4. Impression plate cylinder according to any one of the preceding claims, **characterised in that** the discs (22) are displaced inwardly relative to the axial ends of the sleeve (20).

## Revendications

1. Cylindre porte-plaque avec un mandrin de cylindre (10) sur lequel est disposé un manchon (20) contenant des fibres de carbone, **caractérisé en ce que** le manchon (20) est maintenu, de façon autoporteuse et par des disques (22) disposés dans la zone des deux extrémités, à distance de la surface périphérique (18) du mandrin de cylindre (10), et **en ce que** le matériau du manchon (20) contenant des fibres de carbone est un matériau composite à base de fibres de carbone avec une armature enroulée en fibres de carbone.

2. Cylindre porte-plaque selon la revendication 1, **caractérisé en ce que** le manchon (20), y compris les disques associés (22), est disposé de manière amovible sur le mandrin de cylindre (10).

3. Cylindre porte-plaque selon la revendication 1 ou 2, **caractérisé en ce que** le mandrin de cylindre (10) est pourvu, pour l'amenée d'air comprimé, d'un canal axial (14) qui communique par des passages radiaux (16) avec la surface périphérique du mandrin de cylindre, et **en ce que** le manchon (20) est pourvu lui aussi de passages (26).

4. Cylindre porte-plaque selon une des revendications précédentes, **caractérisé en ce que** les disques (22) sont disposés en retrait vers l'intérieur par rapport aux extrémités axiales du manchon (20).
